# EUROPÄISCHE PATENTSCHRIFT

(11) **EP 0 802 392 B1**
(45) Veröffentlichungstag und Bekanntmachung des Hinweises auf die Patenterteilung: **18.10.2000**
(21) Anmeldenummer: 96118045.2
(22) Anmeldetag: 11.11.1996
(51) Int. Cl.: F42C 17/04

(54) **Verfahren und Vorrichtung zur Bestimmung einer korrigierten Zerlegungszeit eines programmierbar zerlegbaren Geschosses**
Method and device for identifying a corrected desintegration time of a programmable and frangible projectile
Procédé et dispositif de détermination d'un temps de désintégration corrigé d'un projectile programmable et frangible

(30) Priorität: 19.04.1996 CH 99996
(43) Veröffentlichungstag der Anmeldung: 22.10.1997
(73) Patentinhaber: OERLIKON CONTRAVES AG, 8050 Zürich (CH)
(72) Erfinder: Boss, André, 8050 Zürich (CH)
(74) Vertreter: Hotz, Klaus, Dipl.-El.-Ing./ETH

(56) Entgegenhaltungen:
- EP-A- 0 300 255
- EP-A- 0 467 055
- GB-A- 2 107 835
- US-A- 4 142 442
- US-A- 4 449 041

## Beschreibung

Die Erfindung betrifft ein Verfahren zur Bestimmung einer korrigieten Zerlegungszeit eines aus einem Geschützrohr abgeschossenen programmierbar zerlegbaren Geschosses nach dem Oberbegriff des Anspruchs 1 sowie eine Vorrichtung zur Durchführung des Verfahrens nach dem Oberbegriff des Anspruchs 9.

Mit der europäischen Patentanmeldung **0 300 255** ist eine Vorrichtung bekannt geworden, die eine an der Mündung eines Geschützrohres angeordnete Messvorrichtung für die Geschossgeschwindigkeit aufweist. Die Messvorrichtung besteht aus zwei in einem bestimmten Abstand voneinander angeordneten Ringspulen. Beim Durchgang eines Geschosses durch die beiden Ringspulen wird aufgrund der dabei auftretenden Aenderung des magnetischen Flusses kurz hintereinander in jeder Ringspule ein Impuls erzeugt. Die Impulse werden einer Auswerteelektronik zugeführt, in welcher aus dem zeitlichen Abstand der Impulse und dem Abstand zwischen den Ringspulen die Geschossgeschwindigkeit errechnet wird. In Bewegungsrichtung des Geschosses ist hinter der Messvorrichtung für die Geschwindigkeit eine Sendespule angeordnet, die mit einer im Geschoss vorgesehenen Empfangsspule zusammenwirkt. Die Empfangsspule ist über ein Hochpassfilter mit einem Zähler verbunden, der ausgangsseitig mit einem Zeitzünder in Verbindung steht. Aus der errechneten Geschossgeschwindigkeit und einer aus Sensordaten ermittelten Treffdistanz zu einem Zielobjekt wird eine Zerlegungszeit gebildet, die unmittelbar nach dem Durchfliegen der Messvorrichtung induktiv auf das Geschoss übertragen wird. Mit dieser Zerlegungszeit wird der Zeitzünder eingestellt, so dass das Geschoss im Bereiche des Zielobjektes zerlegt werden kann.

Werden Geschosse mit Subprojektilen verwendet (Munition mit Primär- und Sekundärballistik), so kann wie beispielsweise aus einer Druckschrift **OC 2052 d 94** der Firma Oerlikon-Contraves, Zürich, bekannt, ein angreifendes Ziel durch mehrfache Treffer zerstört werden, wenn nach Ausstossen der Subprojektile im Zerlegungszeitpunkt das Erwartungsgebiet des Zieles von einer durch die Subprojektile gebildeten Wolke belegt ist. Bei der Zerlegung eines solchen Geschosses wird der die Subprojektile tragende Teil abgetrennt und an Sollbruchstellen aufgerissen. Die ausgestossenen Subprojektiie beschreiben eine durch die Rotation des Geschosses hervorgerufene drallstabilisierte Flugbahn und liegen gleichmässig verteilt auf annähernd halbkreisförmigen Kurven von Kreisflächen eines Kegels, so dass eine gute Treffwahrscheinlichkeit erreicht werden kann.

Bei vorstehend beschriebener Vorrichtung kann durch Streuungen in der Zerlegungsdistanz, die beispielsweise durch Streuungen der Geschossgeschwindigkeit und/oder Verwendung nicht aktualisierter Werte verursacht werden, nicht in jedem Fall eine gute Treff-bzw. Abschusswahrscheinlichkeit erreicht werden. Bei grösseren Zerlegungsdistanzen würde wohl die Kreisfläche grösser, die Dichte der Subprojektile jedoch kleiner werden. Bei kleineren Zerlegungsdistanzen tritt der umgekehrte Fall ein: Die Dichte der Subprojektile wäre grösser, die Kreisfläche jedoch kleiner.

Der Erfindung liegt die Aufgabe zugrunde ein Verfahren und eine Vorrichtung gemäss Oberbegriff der Ansprüche 1 und 9 vorzuschlagen, mittels welchen unter Vermeidung vorstehend erwähnter Nachteile eine optimale Treff- bzw. Abschusswahrscheinlichkeit erreichbar ist.

Diese Aufgabe wird durch die in den Patentansprüchen 1 und 9 angegebene Erfindung gelöst. Hierbei wird eine gegebene optimale Zerlegungsdistanz zwischen einem Zerlegungspunkt des Geschosses und einem Treffpunkt des Zieles durch Korrektur der Zerlegungszeit des Geschosses gleichbleibend gehalten. Die Korrektur erfolgt indem zur Zerlegungszeit ein mit einer Geschwindigkeitsdifferenz multiplizierter Korrekturfaktor addiert wird. Die Geschossgeschwindigkeitsdifferenz wird aus der Differenz der aktuellen gemessenen Geschossgeschwindigkeit und einer Vorhaltgeschwindigkeit des Geschosses gebildet, wobei die Vorhaltgeschwindigkeit aus dem Mittelwert einer Anzahl vorhergehender, aufeinanderfolgender Geschossgeschwindigkeiten errechnet wird.

Die mit der Erfindung erzielten Vorteile sind darin zu sehen, dass eine gegebene Zerlegungsdistanz von der aktuellen gemessenen Geschossgeschwindigkeit unabhängig ist, so dass eine dauernde optimale Treff- bzw. Abschusswahrscheinlichkeit erzielt werden kann. Der vorgeschlagene Korrekturfaktor für die Korrektur der Zerlegungszeit basiert lediglich auf den Schiesselementen des Treffpunktes für die Steuerung der Waffe, nämlich den Geschützwinkeln α, λ, der Treffzeit Tf und der Vorhaltgeschwindigkeit V0v des Geschosses. Damit ist die Möglichkeit einer einfachen, einen minimaien Aufwand erfordernden Integration in bereits bestehende Waffensteuerungssysteme gegeben.

Im folgenden wird die Erfindung anhand eines Ausführungsbeispieles im Zusammenhang mit der Zeichnung näher erläutert. Es zeigen.
- **Fig.1**: eine schematische Darstellung eines Waffensteuerungs-Systems mit der er findungsgemässen Vorrichtung,
- **Fig.2**: einen Längsschnitt durch eine Mess- und Programmiervorrichtung,
- **Fig.3**: ein Diagramm der Verteilung von Subprojektilen in Abhängigkeit von der Zerlegungsdistanz, und
- **Fig.4**: eine andere Darstellung des Waffensteuerungs-Systems gemäss **Fig.1.**

In der **Fig.1** ist mit **1** eine Feuerleitung und mit **2** ein Geschütz bezeichnet. Die Feuerleitung **1** besteht aus einem Suchsensor **3** für die Entdeckung eines Zieles **4**, einem mit dem Suchradar **3** verbundenen Folgesensor **5** für die Zielerfassung, die 3-D-Zielverfolgung und die 3-D-Zielvermessung, sowie einem Feuerleitungsrechner **6**. Der Feuerleitungsrechner **6** weist mindestens ein Hauptfilter **7** und eine Vorhalt-Rechenein-heit **9** auf. Das Hauptfilter **7** ist eingangsseitig mit dem Folgesensor **5** und ausgangsseitig mit der Vorhalt-Recheneinheit **9** verbunden, wobei das Hauptfilter **7** die vom Folgeradar **5** empfangenen 3-D-Zieldaten in Form von geschätzten Zieldaten **Z** wie Position, Geschwindigkeit, Beschleunigung usw. an die Vorhalt-Recheneinheit **9** weiterleitet. Ueber einen wie-teren Eingang Me können der Vorhalt-Recheneinheit **9** meteorologische Daten zugeführt werden. Die Bedeutung der Bezeichnungen an den einzelnen Verbindungen bzw. Anschlüssen wird nachstehend anhand der Funktionsbeschreibung näher erläutert.

Ein Rechner des Geschützes **2** weist eine Auswerteschaltung **10**, eine Aufdatierungs-Recheneinheit **11** und eine Korrektur-Recheneinheit **12** auf. Die Auswerteschaltung **10** ist eingangsseitig an einer an der Mündung eines Geschützrohres **13** angeordneten, nachstehend anhand der **Fig.2** näher beschriebenen Messvorrichtung **14** für die Geschossgeschwindigkeit angeschlossen und ausgangsseitig mit der Vorhalt-Recheneinheit **9** und der Aufdatierungs-Recheneinheit **11** verbunden. Die Aufdatierungs-Recheneinheit **11** ist eingangsseitig an der Vorhalt- und an der Korrektur-Recheneinheit **9,12** angeschlossen und steht ausgangsseitig mit einem in der Messvorrichtung **14** integrierten Programmierteil in Verbindung. Die Korrektur-Recheneinheit **12** ist eingangsseitig mit der Vorhalt-Recheneinheit **9** und ausgangsseitig mit der Aufdatier-Recheneinheit **11** verbunden. Ein Geschützservo **15** und eine auf einen Feuerbefehl ansprechende Auslöseeinrichtung **16** sind ebenfalls an der Vorhalt-Recheneinheit **9** angeschlossen. Die Verbindungen zwischen der Feuerleitung **1** und dem Geschütz **2** sind zu einer Data-Transmission zusammengefasst, die mit **17** bezeichnet ist. Die Bedeutung der Bezeichnungen an den einzelnen Verbindungen zwischen den Recheneinheiten **10, 11, 12** sowie zwischen der Feuerleitung **1** und dem Geschütz **2** wird nachstehend anhand der Funktionsbeschreibung näher erläutert. Mit **18** und **18'** ist ein Geschoss bezeichnet, das während einer Programmierphase (**18**) und im Zerlegungszeitpunkt (**18'**) dargestellt ist. Beim Geschoss **18** handelt es sich um ein programmierbares Geschoss mit Primär-und Sekundärballistik, das mit einer Ausstossladung und einem Zeitzünder ausgestattet und mit Subprojektilen **19** gefüllt ist.

Gemäss **Fig.2** besteht ein an der Mündung des Geschützrohres **13** befestigtes Tragrohr **20** aus drei Teilen **21, 22, 23.** Zwischen dem ersten Teil **21** und dem zweiten bzw. dritten Teil **22, 23** sind Ringspulen **24, 25** für die Messung der Geschossgeschwindigkeit angeordnet. Am dritten Teil **23** -auch Programmierteil genannt- ist eine in einem Spulenkörper **26** gehaltene Sendespule **27** befestigt. Die Art der Befestigung des Tragrohres **20** und der drei Teile **21, 22, 23** miteinander ist nicht weiter dargestellt und beschrieben. Für die Speisung der Ringspulen sind Leitungen **28, 29** vorgesehen. Am Umfang des Tragrohres **20** sind zwecks Abschirmung von die Messung störenden Magnetfeldern Weicheisenstäbe **30** angeordnet. Das Geschoss **18** weist eine Empfangsspule **31** auf, die über ein Filter **32** und einen Zähler **33** mit einem Zeitzünder **34** verbunden ist. Beim Durchgang des Geschosses **18** durch die beiden Ringspulen **24, 25** wird kurz hinter-einander in jeder Ringspule ein Impuls erzeugt. Diese Impulse werden derAuswerte-schaltung **10** (**Fig.1**) zugeführt, in welcher aus dem zeitlichen Abstand der Impulse und einem Abstand a zwischen den Ringspulen **24, 25** die Geschossgeschwindigkeit errechnet wird. Unter Berücksichtigung der Geschossgeschwindigkeit wird, wie nachstehend näher beschrieben, eine Zerlegungszeit errechnet, die in digitaler Form beim Durchgang des Geschosses **18** durch die Sendespule **27** zum Zwecke der Einstellung des Zählers **32** induktiv auf die Empfangsspule **31** übertragen wird.

In der **Fig.3** ist mit **Pz** ein Zerlegungspunkt des Geschosses **18** bezeichnet. Die ausgestossenen Subprojektile liegen je nach Abstand von Zerlegungspunkt **Pz** gleichmässig verteilt auf annähernd halbkreisförmigen Kurven von (perspektivisch dargestellten) Kreisflächen F1, F2, F3, F4 eines Kegels C. Auf einer ersten Abzisse 1 ist der Abstand vom Zerlegungspunkt Pz in Metern m aufgetragen, während auf einer zweiten Abzisse II die Flächengrössen der Flächen F1, F2, F3, F4 in Quadratmetern m² und deren Durchmesser in Metern m aufgetragen sind. Bei einem charakteristischem Geschoss mit beispielsweise 152 Subprojektilen und einem Scheitelwinkel des Kegels C von anfänglich 10° ergeben sich in Abhängigkeit vom Abstand die auf der Abzisse II aufgetragenen Werte. Die Dichte der auf den Kreisflächen F1, F2, F3, F4 befindlichen Subprojektile nimmt mit zunehmendem Abstand ab und beträgt bei den gewählten Verhältnissen 64, 16, 7 und 4 Subprojektile pro Quadratmeter. Bei einer vorgegebenen, der nachfolgend beschriebenen Berechnung der Zerlegungszeit zugrunde gelegten Zerlegungsdistanz Dz von beispielsweise 20 m, würde beim angenommenen Beispiel ein Zielgebiet von 3,5 m Durchmesser mit 16 Subprojektilen pro Quadratmeter belegt sein.

In der **Fig. 4** ist mit **4** und **4'** das abzuwehrende Ziel bezeichnet, das in einer Treff- bzw. Abschussposition (**4**) und in einer der Treff- bzw. Abschussposition vorhergehenden Position (**4'**) dargestellt.

Die vorstehend beschriebene Vorrichtung arbeitet wie folgt:

Die Vorhalt-Recheneinheit **9** errechnet aus einer Vorhaltgeschwindigkeit VOv und den Zieldaten Z unter Berücksichtigung von meteorologischen Daten bei Geschossen mit Primär-und Sekundärballistik eine Treffdistanz RT.

Die Vorhaltgeschwindigkeit VOv wird beispielsweise aus dem Mittelwert einer Anzahl über die Data-Transmission **17** zugeführter gemessener Geschossgeschwindigkeiten Vm gebildet, die der aktuellen gemessenen Geschossgeschwindigkeit Vm unmittelbar vorhergehen. Aufgrund einer vorgegebenen Zerlegungsdistanz Dz und unter Berücksichtigung der von einer Treffzeit Tf abhängigen Geschossgeschwindigkeit Vg (Tf) kann eine Zerlegungszeit Tz des Geschosses nach folgenden Beziehungen ermittelt werden:$\text{Dz = Vg (Tf) * ts}$ und$\text{Tz = Tf - ts}$ worin Vg(Tf) durch ballistische Approximation bestimmt ist und Tz die Flugzeit des Geschosses bis zum Zerlegungszeitpunkt Pz, sowie ts die Flugzeit eines in der Geschossrichtung fliegenden Subprojektiles vom Zerlegungspunkt Pz bis zum Treffpunkt Pf bedeuten (**Fig. 3, 4**)

Die Vorhalt-Recheneinheit **9** ermittelt ferner einen Geschützwinkel α des Azimutes und einen Geschützwinkel λ der Elevation. Die Grössen α, λ, Tz oder Tf und VOv werden als Schiesselemente des Treffpunktes bezeichnet und über die Data-Transmission **17** der Korrektur-Recheneinheit **12** zugeführt. Die Schiesselemente α und λ werden ausserdem noch dem Geschützservo **15** und die Schiesselemente VOv und Tz noch der Aufdatier-Recheneinheit **11** zugeführt. Wenn nur Primärballistik zur Anwendung kommt, so wird anstelle der Zerlegungszeit Tz die Treffzeit Tf = Tz+ts übermittelt (**Fig.1, Fig.4**).

Die vorstehend beschriebenen Berechnungen werden taktweise wiederholt durchgeführt, so dass jeweils im aktuellen Takt i die neuesten Daten α, λ, Tz oder Tf und VOv für eine bestimmte Gültigkeitsdauer zur Verfügung stehen.

Zwischen den Taktwerten wird für die aktuelle (laufende) Zeit (t) jeweils interpoliert bzw. extrapoliert.

Die Korrektur-Recheneinheit **12** errechnet am Anfang eines jeden Taktes i mit dem jeweils neuesten Satz Schiesselemente α, λ, Tz oder Tf und VOv einen Korrekturfaktor K nach der Gleichung$\text{K=} \frac{{\text{-(1+δTG/δto)*TG*(1+0,25*q*(VOv*Vn)}}^{\text{1/2}} \text{*TG)}}{{\text{(1+(TG*(1+0,5*q*(VOv*Vn)}}^{\text{1/2}} {\text{*TG) * ω}}^{\text{2}} \text{))*VOv}}$

Hierin ist δTG/δto die Ableitung der Flugzeit TG des Geschosses nach der Zeit, die nach der Gleichung${\text{δTG/δto = (TG}}_{\text{i}} {\text{- TG}}_{\text{i-1}} \text{)/to}$ errechnet wird, wobei i der aktuelle Takt, i-1 der vorhergehende Takt und to die Dauer eines Taktes ist, und wobei die Flugzeit TG eines Geschosses gleich der Treffzeit Tf ist. ω² ist eine die Stellung des Geschützrohres **13** betreffende Grösse, die sich nach der Beziehung${\text{ω}}^{\text{2}} {\text{= (rate}}_{\text{α}} {\text{* cos λ)}}^{\text{2}} {\text{+ (rate}}_{\text{λ}} {\text{)}}^{\text{2}}$ berechnet, wobei${\text{rate}}_{\text{α}} {\text{= (α}}_{\text{i}} {\text{- α}}_{\text{i-1}} \text{)/to}$ und${\text{rate}}_{\text{λ}} {\text{= (λ}}_{\text{i}} {\text{- λ}}_{\text{i-1}} \text{)/to}$ die Geschützrohr-Winkelgeschwindigkeiten in Richtung α bzw. in Richtung λ bedeuten.
- Vn: ist eine Normgeschwindigkeit der Ballistik.
- q: ist eine den Luftwiderstand des Geschosses berücksichtigende Grösse, die sich nach der Beziehung$\text{q = (CWn * γ * Gq) / (2 * Gm),}$
errechnet, wobei die Bedeutung der einzelnen einzusetzenden Werte im Patentanspruch **9** aufgeführt ist.

Anstatt, wie oben durchgeführt, eine numerische (oder, wenn nötig eine filtrierte) Lösung zu wählen kann auch beim Geschütz direkt der Tachowert ω abgelesen und für die Rechnung verwendet werden.

Die Aufdatierungs-Recheneinheit **11** errechnet aus dem von der Korrektur-Recheneinheit **12** zugeführten Korrekturfaktor K, der von der Auswerteschaltung **10** zugeführten aktuellen gemessenen Geschossgeschwindigkeit Vm und der von der Vorhalt-Recheneinheit **9** zugeführten Vorhaltgeschwindigkeit Vov und Zerlegungszeit Tz eine korrigierte Zerlegungszeit Tz (Vm) nach der Beziehung$\text{Tz (Vm) = Tz + K * (Vm-VOv).}$

Die korrigierte Zerlegungszeit Tz (Vm) wird je nach Zeitgültigkeit für die aktuelle laufende Zeit t interpoliert bzw. extrapoliert. Die neu errechnete Zerlegungszeit Tz (Vm, t) wird der Sendespule **27** des Programmierteils **23** der Messvorrichtung **14** zugeführt und wie bereits vorstehend anhand der **Fig.2** beschrieben induktiv auf ein vorbeifliegendes Geschoss **18** übertragen.

Mit der Korrektur der Zerlegungszeit Tz kann die Zerlegungsdistanz Dz (**Fig.3,4**) unabhängig von den Streuungen der Geschossgeschwindigkeit gleichbleibend gehalten werden, so dass eine optimale Treff-bzw. Abschusswahrscheinlichkeit erzielt werden kann.

## Patentansprüche

1. Verfahren zur Bestimmung einer korrigierten Zerlegungszeit (**Tz(Vm)**) eines aus einem Geschützrohr (**13**) abgeschossenen, programmier zerlegbaren Geschosses (**12**), zwecks gleichbleibend Halten einer gegebenen Zerlegungsdistanz (**Dz**) zwischen einem Zerlegungspunkt (**Pz**) des Geschosses (**12**) und einem Treffpunkt (**Pf**) des Geschosses (**12**) mit einem eine Geschwindigkeit aufweisenden Zielobjekt, wobei
- Sensordaten gemessen werden, aus welchen eine Treffdistanz (**RT**) vom Geschützrohr (**13**) zum Zielobjekt berechnet wird,
- an der Mündung des Geschützrohres (**13**) die Geschwindigkeit (**Vm**) des abgeschossenen Geschosses gemessen wird, und
- der Bestimmung der korrigierten Zerlegungszeit (**Tz(Vm)**) mindestens
- die genannte Treffdistanz (**RT**),
- die genannte Geschwindigkeit (**Vm**) des Geschosses (**12**) sowie
- die Zerlegungsdistanz (**Dz**) zugrunde gelegt wird,
**dadurch gekennzeichnet,**
- dass aus den gemessenen Sensordaten im weiteren eine Vorhaltegeschwindigkeit (**Vov**) des Geschosses ermittelt wird, und
- dass die korrigierte Zerlegungszeit (**Tz(Vm)**) aus der ursprünglich festgelegten Zer legungszeit (**Tz**) durch die Beziehung$\text{Tz (Vm) = Tz + K * (Vm-Vov)}$ bestimmt wird, in welcher Beziehung
Tz (Vm) die korrigierte Zerlegungszeit,
Tz die ursprünglich festgelegte Zerlegungszeit,
K einen Korrekturfaktor,
Vm die aktuelle gemessene Geschossgeschwindigkeit an der Mündung und
Vov eine Vorhaltgeschwindigkeit des Geschosses bedeuten,
- wobei der Korrekturfaktor (K) nach der Gleichung$\text{K=} \frac{{\text{-(1+δTG/δto)*TG*(1+0,25*q*(VOv*Vn)}}^{\text{1/2}} \text{*TG)}}{{\text{(1+(TG*(1+0,5*q*(VOv*Vn)}}^{\text{1/2}} {\text{*TG)* ω}}^{\text{2}} \text{))*VOv}}$ errechnet wird, wobei
TG eine Flugzeit des Geschosses,
δTG/δto die Ableitung der Flugzeit nach der Zeit,
q eine den Luftwiderstand des Geschosses berücksichtigende Grösse,
VOv die Vorhaltgeschwindigkeit des Geschosses,
Vn eine Normgeschwindigkeit der Ballistik und
ω² eine die Stellung des Geschützrohres betreffende Grösse bedeuten.

2. Verfahren nach Anspruch 1,
**dadurch gekennzeichnet, dass**
die Berechnungen taktweise wiederholt durchgeführt werden.

3. Verfahren nach Anspruch 2,
**dadurch gekennzeichnet, dass**
die Ableitung der Flugzeit (TG) nach der Zeit nach der Gleichung${\text{δTG/δto = (TG}}_{\text{i}} {\text{- TG}}_{\text{i-1}} \text{)/to}$ berechnet wird, wobei
i der aktuelle Takt,
i-1 der vorhergehende Takt und
to die Dauer eines Taktes ist.

4. Verfahren nach Anspruch 2,
**dadurch gekennzeichnet, dass**
die die Stellung des Geschützrohres (**13**) betreffende Grösse (ω²) nach der Beziehung${\text{ω}}^{\text{2}} {\text{= (rate}}_{\text{α}} {\text{* cos λ)}}^{\text{2}} {\text{+ (rate}}_{\text{λ}} {\text{)}}^{\text{2}}$ berechnet wird, worin
α einen Geschützwinkel des Azimutes,
λ einen Geschützwinkel der Elevation,
rate_{α} eine Geschützrohr-Winkelgeschwindigkeit in α-Richtung und
rate_{λ} eine Geschützrohr-Winkelgeschwindigkeit in λ-Richtung bedeuten.

5. Verfahren nach Anspruch 4,
**dadurch gekennzeichnet, dass**
die Geschützrohr-Winkelgeschwindigkeiten in α-bzw. in λ-Richtung nach den Gleichungen${\text{rate}}_{\text{α}} {\text{= (α}}_{\text{i}} {\text{- α}}_{\text{i-1}} \text{)/to}$${\text{rate}}_{\text{λ}} {\text{= (λ}}_{\text{i}} {\text{- λ}}_{\text{i-1}} \text{)/to}$ berechnet werden, wobei
i der aktuelle Takt,
i-1 der vorhergehende Takt und
to die Dauer eines Taktes ist.

6. Verfahren nach Anspruch 2,
**dadurch gekennzeichnet, dass**
die den Luftwiderstand des Geschosses berücksichtigende Grösse (q) nach der Beziehung$\text{q = (CWn * γ * Gq) / (2 * Gm)}$ berechnet wird, wobei
CWn einen Koeffizient für den Luftwiderstand,
γ die Luftdichte,
Gq einen Geschossquerschnitt und
Gm die Geschossmasse bedeuten .

7. Verfahren nach Anspruch 1,
**dadurch gekennzeichnet, dass**
die Vorhaltgeschwindigkeit (VOv) aus dem Mittelwert einer Anzahl gemessener Geschossgeschwindigkeiten gebildet wird, die der aktuellen gemessenen Geschossgeschwindigkeit (Vm) unmittelbar vorhergehen.

8. Verfahren nach Anspruch 1,
**dadurch gekennzeichnet, dass**
die korrigierte Zerlegungszeit (Tz [Vm]) je nach Zeitgültigkeit für die aktuelle laufende Zeit (t) interpoliert bwz. extrapoliert wird.

9. Vorrichtung zur Durchführung des Verfahrens nach Anspruch **1**, mit einem Feuerleitungsrechner (**6**), der über eine Data-Transmission (**17**) mit einem Geschützrechner verbunden ist, wobei der Feuerleitungsrechner (**6**) mindestens eine Vorhalt-Recheneinheit (**9**) aufweist, und wobei der Geschützrechner minde stens eine Auswerteschaltung (**10**) für die Ermittlung der Geschossgeschwindigkeit (Vm) und eine Aufdatierungs-Recheneinheit (**11**) aufweist, die eingangsseitig zwecks Zuführung der Geschossgeschwindigkeit (Vm) mit der Auswerteschaltung (**10**) in Verbindung steht und ausgangsseitig an einem Programmierteil (**23**) einer Messvorrichtung (**14**) für die Geschossgeschwindigkeit (Vm) angeschlossen ist,
**dadurch gekennzeichnet, dass**
eine Korrektur-Recheneinheit (**12**) für die Berechnung des Korrekturfaktors (K) vorgesehen ist,
die Korrektur-Recheneinheit (**12**) zum Zwecke der Zuführung der der Berechnung zugrunde liegenden Schiesselemente Geschützwinkel (α,λ), Vorhaltgeschwindigkeit (VOv) und Zerlegungs-bzw. Treffzeit (Tz,Tf) eingangsseitig über die Data-Transmission (**17**) mit der Vorhalt-Recheneinheit (**9**) verbunden ist,
dass die Aufdatierungs-Recheneinheit (**11**) zwecks Zuführung der Vorhaltgeschwindigkeit (VOv) und Zerlegungs-bzw. Treffzeit (Tz,Tf) eingangsseitig über die Data-Transmission (**17**) an der Vorhalt-Recheneinheit (**9**) angeschlossen ist und zwecks Zuführung des Korrekturfaktors (K) eingangsseitig mit der Korrektur-Recheneinheit (**11**) in Verbindung steht,
wobei dem Programmierteil (**23**) über die ausgangsseitige Verbindung der Aufdatierungs-Recheneinheit (**11**) die in der Aufdatierungs-Recheneinheit (**11**) ermit telte korrigierte Zerlegungszeit (Tz(Vm)) zugeführt wird.

## Claims

1. Method for determining a corrected fragmentation time *(Tz(Vm))* for a programmably fragmentable projectile (12) fired from a gun-barrel (13) with a view to maintaining constant a given fragmentation distance *(Dz)* between a point of fragmentation *(Pz)* of the projectile (12) and a point of collision (*Pf*) of the projectile (12) with a target travelling at speed, in which
- sensor data are measured from which a strike distance *(RT)* from the gun-barrel (13) to the target is computed,
- the velocity *(Vm)* of the fired projectile is measured at the muzzle of the gun-barrel (13), and
- determination of the corrected fragmentation time *(Tz(Vm))* is based upon at least
- the said strike distance *(RT),*
- the said velocity *(Vm)* of the projectile (12), and
- the fragmentation distance *(Dz),*
characterized in that
- a predicted velocity *(VOv)* of the projectile is also determined from the measured sensor data, and
- the corrected fragmentation time *(Tz(Vm))* is determined from the originally defined fragmentation time *(Tz)* by the relation$\text{Tz} \text{(} \text{Vm} \text{) =} \text{Tz} \text{+} \text{K x} \text{(} \text{Vm} \text{-} \text{VOv} \text{)}$
in which
*Tz(Vm)* stands for the corrected fragmentation time,
*Tz* is the originally defined fragmentation time,
*K* is a correction factor,
*Vm* is the presently measured muzzle velocity of the projectile and
*VOv* is a predicted velocity of the projectile,
where the correction factor *(K)* is calculated in accordance with the equation$\text{K} \text{=} \frac{{\text{-(1+δTG/δto) x TG x (1+0.25 x q x (VOv x Vn)}}^{\text{1/2}} \text{x TG)}}{{\text{(1 + (TG x (1 + 0.5 x q x (VOv x Vn)}}^{\text{1/2}} {\text{x TG) x ω}}^{\text{2}} \text{)) x VOv}}$ in which
*TG* stands for a flight time of the projectile,
*δTG/δto* is the derivative of the flight time with respect to time,
*q* is a variable taking account of the projectile's aerodynamic drag,
*VOv* is the predicted velocity of the projectile,
*Vn* is a standard velocity of the ballistics and
*ω*^{*2*} is a variable relating to the position of the gun-barrel.

2. Method according to Claim 1, characterized in that the calculations are performed repeatedly in timed cycles.

3. Method according to Claim 2, characterized in that the derivative of the flight time *(TG)* with respect to time is calculated by the equation$\text{δTG/δto =} \text{(} {\text{Tg}}_{\text{i}} \text{-} {\text{TG}}_{\text{i-1}} \text{)/} \text{to}$ in which
*i* is the current cycle,
*i-1* the preceding cycle and
*to* the duration of a cycle.

4. Method according to Claim 2, characterized in that the variable (ω²) relating to the position of the gun-barrel (13) is calculated by the relation${\text{ω}}^{\text{2}} {\text{= (rate}}_{\text{α}} {\text{x cos}}_{\text{λ}} {\text{)}}^{\text{2}} {\text{+ (rate}}_{\text{λ}} {\text{)}}^{\text{2}}$ where
α stands for a gun azimuth angle,
λ a gun elevation angle,
rate_{α} a gun-barrel angular velocity in the α direction and
rate_{λ} a gun-barrel angular velocity in the λ direction.

5. Method according to Claim 4, characterized in that the gun-barrel angular velocities in the α direction and in the λ direction are respectively calculated by the equations${\text{rate}}_{\text{α}} {\text{= (α}}_{\text{i}} {\text{- α}}_{\text{i-1}} \text{)/to}$${\text{rate}}_{\text{λ}} {\text{= (λ}}_{\text{i}} {\text{- λ}}_{\text{i-1}} \text{)/to}$ in which
*i* is the current cycle,
*i-1* the preceding cycle and
*to* the duration of a cycle.

6. Method according to Claim 2, characterized in that the variable *(q)* taking the aerodynamic drag of the projectile into account is calculated by the relation$\text{q =} \text{(} \text{CWn x γ x Gq} \text{) / (} \text{2 x Gm} \text{),}$ in which
*CWn* is an aerodynamic drag coefficient,
γ stands for air density,
*Gq* a projectile cross-section and
*Gm* the mass of the projectile.

7. Method according to Claim 1, characterized in that the predicted velocity (VOv) is obtained from the mean value of a number of measured muzzle velocities immediately preceding the presently measured muzzle *velocity (Vm).*

8. Method according to Claim 1, characterized in that the corrected fragmentation time *(Tz[Vm])* is interpolated or extrapolated according to time validity for the current time *(t).*

9. Apparatus for carrying out the method according to Claim 1, with a fire direction computer (6) connected via a data-transmission (17) to a gun computer, in which the fire direction computer (6) has at least a prediction unit (9) and the gun computer has at least an evaluation circuit (10) for determining the muzzle velocity *(Vm)* and an updating unit (11) whose input is connected to the evaluation circuit (10) to feed the muzzle velocity *(Vm)* and whose output is connected to a programming part (23) of a device (14) for measuring the muzzle velocity *(Vm),* characterized in that
a correction unit (12) is provided for calculation of the correction factor *(K),*
the correction unit (12) has its input connected via the data-transmission (17) to the prediction unit (9) for the purpose of feeding the firing data on which the calculation is based viz. gun angles (α, λ), predicted velocity *(VOv),* and fragmentation time and/or strike time *(Tz, Tf)*,
the updating unit (11) has its input connected via the data-transmission (17) to the prediction unit (9) for the purpose of feeding the predicted velocity *(VOv)* and fragmentation time and/or strike time *(Tz, Tf*) and has its input connected to the correction unit (11) for the purpose of feeding the correction factor *(K),*
wherein the corrected fragmentation time *(Tz(Vm))* determined in the updating unit (11) is fed via the output-connection of the updating unit (11) to the programming part (23).

## Revendications

1. Procédé de détermination d'un temps de désintégration corrigé (Tz(Vm)) d'un projectile (12) programmable et frangible et tiré d'un canon (13), afin de maintenir constante une distance de désintégration donnée (Dz) entre un point de désintégration (Pz) du projectile (12) et un point d'impact (Pf) du projectile (12) avec une cible présentant une vitesse, où
- des données de détecteur sont mesurées, à partir desquelles on calcule une distance d'impact (RT) du canon (13) à la cible,
- on mesure au niveau de la bouche du canon (13) la vitesse (Vm) du projectile tiré, et
- on utilise pour déterminer le temps de désintégration corrigé (TZ(Vm)) au moins
- la distance d'impact nommée (RT)
- la vitesse nommée (Vm) du projectile (12) et
- la distance de désintégration (Dz),
**caractérisé en ce que**
- à partir des données de détecteur mesurées, on détermine de plus une vitesse de dérivation (VOv) du projectile, et en ce que
- le temps de désintégration corrigé (Tz(Vm)) est déterminé à partir du temps de désintégration originellement défini (Tz) par la relation$\text{Tz(Vm) = Tz + K * (Vm - VOv)}$ dans laquelle
Tz(Vm) Temps de désintégration corrigé
Tz Temps de désintégration originellement fixé
K Facteur de correction
Vm Vitesse du projectile actuellement mesurée au niveau de la bouche et
VOv Vitesse de dérivation du projectile
- où le facteur de correction (K) est calculé d'après l'équation$\text{K=} \frac{{\text{-(1+δTG/δto)*TG*(1+0,25*q*(VOv*Vn)}}^{\text{1/2}} \text{*TG)}}{{\text{(1+(TG*(1+0,5*q*(VOv*Vn)}}^{\text{1/2}} {\text{*TG)* ω}}^{\text{2}} \text{))*VOv}}$ dans laquelle
TG Temps de vol du projectile
δTG/δto Dérivée du temps de vol par rapport au temps,
q Grandeur tenant compte de la résistance à l'air du projectile,
VOv Vitesse de dérivation du projectile,
Vn Vitesse normalisée de la balistique et
ω² Grandeur concernant la position du canon.

2. Procédé selon la revendication 1,
caractérisé en ce que les calculs sont réalisés de façon répétée par cycle.

3. Procédé selon la revendication 2,
caractérisé en ce que la dérivée du temps de vol (TG) en fonction du temps est calculée selon l'équation${\text{δTG/δto = (TG}}_{\text{i}} {\text{- Tg}}_{\text{i-1}} \text{)/to}$ où
i Cycle actuel
i - 1 Cycle précédent, et
to Durée d'un cycle.

4. Procédé selon la revendication 2,
caractérisé en ce que la grandeur (ω²) concernant la position du canon (13) est calculée d'après la relation${\text{ω}}^{\text{2}} {\text{= (rate}}_{\text{α}} {\text{+ cos}}_{\text{λ}} {\text{)}}^{\text{2}} {\text{+ (rate}}_{\text{λ}} {\text{)}}^{\text{2}}$ où
α Angle de pointage de l'azimut,
λ Angle de pointage de l'élévation,
rate α Vitesse angulaire du canon dans la direction α, et
rate λ Vitesse angulaire du canon dans la direction λ.

5. Procédé selon la revendication 4,
caractérisé en ce que les vitesses angulaires du canon dans la direction α ou λ sont calculées d'après les équations${\text{rate}}_{\text{α}} {\text{= (α}}_{\text{i}} {\text{- α}}_{\text{i-1}} \text{)/to}$${\text{rate}}_{\text{λ}} {\text{= (λ}}_{\text{i}} {\text{- λ}}_{\text{i-1}} \text{)/to}$ où
i Cycle actuel
i - 1 Cycle précédent, et
to Durée d'un cycle.

6. Procédé selon la revendication 2,
caractérisé en ce que la grandeur (q) tenant compte de la résistance à l'air du projectile est calculée selon la relation$\text{q = (CWn * γ * Gq)/(2 * Gm)}$ où
CWn Coefficient de la résistance à l'air,
γ Densité atmosphérique,
Gq Section du projectile, et
Gm Masse du projectile.

7. Procédé selon la revendication 1,
caractérisé en ce que la vitesse de dérivation (VOv) est formée à partir de la valeur moyenne d'un nombre de vitesses de projectile mesurées, qui précèdent directement la vitesse du projectile (Vm) actuellement mesurée.

8. Procédé selon la revendication 1,
caractérisé en ce que le temps de désintégration corrigé (Tz[Vm]) est interpolé ou extrapolé en fonction de la validité temporelle au temps en cours (t).

9. Dispositif de réalisation du procédé selon la revendication 1, possédant un ordinateur de la conduite du tir (6), qui est relié à un ordinateur de la pièce de canon par une transmission de données (17), l'ordinateur de la conduite du tir (6) présentant au moins une unité de calcul de dérivation (9), et où l'ordinateur de la pièce du canon présente au moins un circuit d'exploitation (10) permettant de déterminer la vitesse du projectile (Vm) et une unité de calcul de date (11) qui est reliée en entrée au circuit d'exploitation (10) pour transmettre la vitesse du projectile (Vm), et en sortie à un élément de programmation (23) d'un appareil de mesure (14) de la vitesse du projectile,
caractérisé en ce qu'il est prévu une unité de calcul de correction (12) pour calculer le facteur de correction (K),
l'unité de calcul de correction (12) étant reliée en entrée par la transmission de données (17) à l'unité de calcul de dérivation (9) à des fins de transmission des éléments balistiques à la base du calcul angle de pointage (α, λ), vitesse de dérivation (VOv) et temps de désintégration ou d'impact (Tz, Tf),
en ce que l'unité de calcul de date (11), à des fins de transmission de la vitesse de dérivation (VOv) et du temps de désintégration ou d'impact (Tz, Tf), est reliée en entrée à l'unité de calcul de dérivation (9) par la transmission de données (17) et à l'unité de calcul de correction (11) en entrée pour transmettre le facteur de correction (K),
le temps de désintégration corrigé (Tz(Vm)) déterminé par l'unité de calcul de date (11) étant transmis à l'élément de programmation (23) par la liaison en sortie de l'unité de calcul de date (11).
